# EUROPÄISCHE PATENTSCHRIFT

(11) **EP 0 237 936 B1**
(45) Veröffentlichungstag und Bekanntmachung des Hinweises auf die Patenterteilung: **06.12.1989**
(21) Anmeldenummer: 87103489.8
(22) Anmeldetag: 11.03.1987
(51) Int. Cl.: D03D 49/60

(54) **Verfahren und Vorrichtung zur Herstellung von Flachgeweben und deren Struktur**
Process and device for producing flat fabrics and their texture
Procédé et dispositif pour la fabrication de tissus plats et leur structure

(30) Priorität: 12.03.1986 DE 3608186
(43) Veröffentlichungstag der Anmeldung: 23.09.1987
(73) Patentinhaber: Vorwerk & Co. Interholding GmbH, D-42275 Wuppertal (DE)
(72) Erfinder: Böttger, Wolfgang, D-8651 Ködnitz (DE); Biedermann, Kurt, D-8650 Kulmbach (DE)
(74) Vertreter: Rieder, Hans-Joachim, Dr.

(56) Entgegenhaltungen:
- EP-A- 0 056 351
- GB-A- 2 066 308

## Beschreibung

Die Erfindung betrifft ein Verfahren und eine Vorrichtung zur Herstellung von Geweben, insbesondere Mehrlagengeweben, mittels einer Webmaschine, hergestellt ganz oder übergewichtig aus hochempfindlichen, technischen Fasern, wie Kohle-Fasern, Glas-Fasern oder dergleichen, ferner ein daraus hergestelltes Gewebe in seiner Struktur.

Aus der GB-A 2 066 308 sind dreidimensionale Gewebe bekannt, bei denen Kohle-Fasern oder Glas-Fasern Verwendung finden. Ebenso ist es bekannt, bei Kohlestoff-Fasern einen Bewegungsablauf vorzusehen, der schlagartige Beanspruchungen vermeidet, um der extremen Sprödigkeit, welche durch deren Temperaturkoeffizient nahe Null bedingt ist, Rechnung zu tragen.

Ebenso ist aus der EP-A 0 056 351 ein Flächengewebe bekannt, welches aus hochfestem Material besteht, wie z. B. Metall, Kohle-Fasern, Aramiden oder Gemischen daraus usw. Dieses Flächengewebe wird in eine bestimmte Form gebracht.

Bei den bekannten Lösungen ist das erzielbare Ergebnis unbefriedigend, wie gefunden wurde deshalb, weil auf herkömmlichen Webmaschinen dabei jeder ins Webfach eingetragene Schußfaden nach dem Eintrag desselben an den Warenrand angeschlagen wird. Hierbei wird durch die Stäbe des Webblattes bei jedem Schußeintrag sowohl bei der Vorwärts- als auch bei der Rückwärtsbewegung des Webblattes an den Kettfäden gerieben. Bei hohem bzw. sehr hohem Schußdichten und dem zugehörigen Hub des Webblattes besteht eine Proportionalität zwischen Blattbewegung, Kette, Schußdichte und Ladenhub.

Um Aufscheuerungen am hochempfindlichen Kettmaterial entgegenzuwirken, ist es bekannt, mit nachgedrehtem Kettmaterial bzw. mit faserumwundenem Kettmaterial zu arbeiten. Dies führt jedoch zu in vielen Fällen untragbaren Festigkeitsminderungen, jedenfalls relativ gesehen bezüglich des gesamten Gewebes.

Die Erfindung hat zur Aufgabe, unter Vermeidung der vorgenannten Nachteile, ein Verfahren und eine Vorrichtung und mit beiden ein Gewebe zu schaffen, bei dessen Herstellung keine Beeinträchtigung der hochempfindlichen Kettfäden selbst bei hohen Schußdichten vorliegt.

Gelöst ist diese Aufgabe durch das Kennzeichen des Hauptanspruches. Die Unteransprüche stellen vorteilhafte Weiterbildungen dar.

Die erfinderische Lösung hat den Vorteil, daß aus hochempfindlichen Garnen der genannten Art unter Einbeziehung entsprechender Bindungen mit Schußdichten von 20 bis über 150 Schuß/cm gearbeitet werden kann und somit die Herstellung von in Kette und Schuß sehr dicht eingestellten technischen Geweben in dreidimensionaler Anordnung (Mehrlagengewebe) ermöglicht wird. Selbst bei entsprechend hoher Anzahl von Schüssen sind die Reibungen der Blattstäbe an den Kettfäden so erheblich verminderbar, daß Beschädigungen am Gewebe vermieden sind. Dies gilt insbesondere bei höchst empfindlichen Materialien für die Kettfäden, so daß -wie gefunden wurde- gerade dort eine Festigkeitsminderung durch Beschädigungen von Einzelkapillaren des Fadens nicht mehr auftritt. Vornehmlich bei Mehrlagengeweben kommt man dadurch zu einem optimalen Produkt. Webt man dies mit Randzonen, deren Kettfäden weniger empfindlich und deren Schußfäden nach jedem Eintrag angeschlagen werden, so kommt man zu einem optimal beschädigungsfrei hergestellten Zwischenprodukt, bei dem die Randbereiche zweidimensional und leicht mit nur geringem Verlust abgeschnitten werden können und der mittlere Mehrlagenbereich weiterverwendet werden kann.

Die Erfindung ist in der Zeichnung dargestellt und wird in der nachfolgenden Beschreibung näher erläutert. Es zeigt:
Fig. 1 den schematischen Aufbau eines Webstuhls mit den erfinderischen Einbauten (in eindeutiger Darstellung),
Fig. 2 einen Ausschnitt einer Webmaschine, in der die Positionierung und Arretierung des Webblatthalters schematisch dargestellt ist,
Fig. 3 einen Ausschnitt im Bereich der Endschalter-Steuerung einer Webmaschine nach Fig. 1.

Die starren Verbindungen in Form von Wellenkupplungen zwischen Getriebewelle 1 und Blattantriebswelle 2 -Fig. 1- wurden durch Kupplungen 3 - Fig. 1- ersetzt. Die Steuerung der Kupplungen erfolgt synchron mittels hier erwähnter herkömmlicher Verfahren: Papier-Lochkarte von der Schaftmaschine oder einer handelsüblichen Farbwählvorrichtung.

Hierbei bedeutet:
Loch = Schließen der Kupplung - Blattanschlag nach Shußeintrag
kein Loch = Öffnen der Kupplung - kein Blattanschlag
oder auch umgekehrt.

Da die Getriebewellen unabhängige von dieser Steuerung in jedem Falle die intermittierende Bewegung für den Blattanschlag durchführen, werden die beiden äußeren Ladenstützen ausgebüchst, so daß dieselben nicht mehr zum Blattantrieb, sondern nur noch zur Blattstützung verwendet werden.

An den dem rechten und linken Getriebe zugewandten Kupplungsteilen, welche die ständige intermittierende Bewegung der Getriebewellen mitmachen, sind die Blattsegmenthalter 4 -Fig. 1- angeschraubt, welche die Blattsegmente 9 -Fig. 1- in Breite der Warenkante aufnehmen.

Die Blattsegmente, welche unmittelbar rechts und links vom Webblatt arbeiten, übernehmen nach jedem Schußeintrag den Anschlag desselben an die rechte und linke Warenkante, deren Kettfäden aus einem unempfindlichen Material bestehen.

Durch diese Einrichtung wird erreicht, daß jeder Schußfaden in dem Fall, daß kein regulärer Blattanschlag erfolgt, ca. 1-3 cm vor dem Warenrand abgelegt wird.

Entsprechend gewählten Bindungskonstruktionen können so mehrere Schüsse eingetragen werden, welche als Schußgruppe gemeinsam nach dem Schließen der Kupplungen mit einem Blattanschlag an den Warenrand angeschlagen werden. Durch entsprechende Steuerung des Positionsschalters am Farbwähler (hier nicht dargestellt) über den Endschalter 8 -Fig. 3- wird erreicht, daß das Öffnen und Schließen der Zahnkupplungen nur bei Stillstand des Blattes in hinterster Stellung möglicht ist.

Die exakte Positionierung sowie die Arretierung der Webblatthalterung bei geöffneter Zahnkupplung wird durch den elektrischen Haltemagneten 6 mit Stellplatte 7 -Fig. 1 und 2- erreicht, wobei die elektrische Schaltung so aufgebaut ist, daß Haltemagnet und Zahnkupplung synchron arbeiten.

Das Prinzip des periodischen Blattanschlags ist abzustimmen auf bestimmte Bindungskonstruktionen. Insbesondere ist dieses Prinzip geeignet für die Erzeugung von Mehrlagengeweben, welche so aufgebaut sind, daß periodisch mehrere Schaftwechsel hintereinander nur von obennach unten oder nur von unten nach oben erfolgen.

Das Ziel der größtmöglichen Schonung des Kettmaterials beim Weben wird umsomehr erreicht, je weniger Blattanschläge im Verhältnis zur eingetragenen Schußzahl erfolgen.

Die Anzahl der mittels periodischen Blattanschlags als Schußgruppe gleichzeitig an den Warenrand anzuschlagenden Schüsse richtet sich nach der Bindungskonstruktion und kann mindestens 2 und maximal bis zu mehr als 10 Schüsse betragen.

Ohne Blattanschlag können jeweils so viele Schüsse eingetragen werden, wie Fachwechsel ohne sich kreuzende Kettfäden erfolgen.

Dies geschieht,
1. insbesondere bei Mehrlagengeweben, bei denen die Schüsse in mehreren Ebenen eingetragen werden, wobei Schaftwechsel nur von oben nach unten oder nur von unten nach oben erfolgen,
2. bei Eintrag von zwei oder mehreren Schüssen in ununterbrochener Reihenfolge in das gleiche Webfach.

Zur Webfachbildung mit sich kreuzenden Kettfäden muß der Blattanschlag folgen.

Es wurde gefunden, daß die Gestaltungsmerkmale des fertigen Gewebes, welches diese besitzt aufgrund der Tatsache, daß seitliche Randzonen nach jedem Schuß, der mittlere Bereich aber nur nach Eintragung jeweils einer Schußgruppe bestimmter Größe angeschlagen wurde, insbesondere im Bereich der technischen Gewebe, deren Verwendung nicht beeinträchtigen. Zur Anpassung an bestimmte Verwendungen oder zur Optimierung des Verhältnisses Volumen/Festigkeit können nach dem Weben bspw. auch die mit normalen, wenig empfindlichen Kettfäden ausgestatteten Randzonen ganzbreitig oder in einer Teilbreite abgeschnitten werden.

## Patentansprüche

1. Verfahren zur Herstellung von Geweben, insbesondere Mehrlagengeweben, auf einer Webmaschine, insbesondere unter Verwendung von hochempfindlichem Material" wie bspw. Kohlenstoff-Fasern, Glasfasern, Aramid oder anderen technischen Garnen, dadurch gekennzeichnet, daß die Schußdichten oberhalb 20 Schuß/cm liegen, die einzelnen Schüsse zunächst nicht angeschlagen werden und das Anschlagen erst jeweils nach Eintrag einer vollständigen, aus mehreren und in der Anzahl bestimmbaren Schüssen bestehenden Schußgruppe erfolgt.

2. Verfahren nach Anspruch 1, dadurch gekennzeichnet, daß mehrere Schüsse einer Gruppe in dasselbe Webfach eingetragen sind.

3. Verfahren nach Anspruch 1, gekennzeichnet durch eine Bestückung der Webmaschine derart, daß die seitlichen Randbereiche der Ware Kettfäden aus unempfindlichem Material beinhalten und in diesen Bereichen ein Anschlagen nach jedem Schußeintrag erfolgt mittels getrennt steuerbarer Teilabschnitte des mehrteilig gestalteten Webblattes.

4. Vorrichtung zur Durchführung des Verfahrens nach Anspruch 1, dadurch gekennzeichnet, daß zwischen Getriebewelle (1) und Webblatt-Antriebswellen (2) zwei separat, jedoch synchron laufende Kupplungen (3) angeordnet sind.

5. Vorrichtung nach Anspruch 4, dadurch gekennzeichnet, daß die Webblatt-Arbeitsbreite in verschiedene, separat arbeitende Blattsegmente (Teilabschnitte) unterteilt ist, welche unabhängig voneinander steuerbar sind.

6. Vorrichtung nach Anspruch 5, dadurch gekennzeichnet, daß die Arbeitsbreite in Randsegmente, welche auf schmalere Rand-Webzonen wirken, und in ein mitteständiges Hauptsegment unterteilt ist.

7. Vorrichtung nach Anspruch 6, dadurch gekennzeicnet, daß das Hauptsegment der Webbreite des Mehrlagengewebes entspricht.

8. Vorrichtung nach Anspruch 7, dadurch gekennzeichnet, daß durch die Randsegmente nach jedem Schußeintrag ein Anschlagen des Schußfadens erfolgt.

9. Vorrichtung nach Anspruch 8, dadurch gekennzeichnet, daß die beiderseitigen Randsegmente synchron anschlagen.

10. Gewebe, hergestellt nach einem oder mehreren der voraufgegangenen Verfahrens-Ansprüche, gekennzeichnet durch seitliche Randbeireiche mit Kettfäden aus unempfindlichen und mittlere Randbereiche mit Kettfäden aus hochfestem, bruchempfindlicherem Material, wobei die eingetragenen Schüsse in den Randbereichen nach jedem Schußeintrag angeschlagen sind und im mittleren Bereich zumindest ein Teil der Schußfäden in einem gemeinsamen Webfach liegen.

11. Gewebe nach Anspruch 10, dadurch gekennzeichnet, daß die seitlichen Randbereiche zweidimensional und der Mittelbereich dreidimensional gewebt ist.

## Claims

1. Process for producing woven fabrics, in particular multilayer woven fabrics, on a weaving machine, in particular by using highly sensitive material, for example carbon fibres, glass fibres, aramid or other industrial yarns, characterized in that the weft densities are above 20 picks/cm, the individual wefts are initially not beaten up, and beating up does not take place until a complete group of a plurality of wefts, predeterminable in number, has been inserted.

2. Process according to Claim 1, characterized in that a plurality of wefts of a group are inserted into the same shed.

3. Process according to Claim 1, characterized by a set-up on the weaving machine in such a way that the lateral edge areas of the cloth contain warp threads made of an insensitive material, and beating up takes place in these areas after every weft insertion by means of separately controllable sections of the multisectioned reed.

4. Apparatus for carrying out the process according to Claim 1, characterized in that between the input drive shaft (1) and reed drive shafts (2) there are arranged two separately yet synchronously operating clutches (3).

5. Apparatus according to Claim 4, characterized in that the reed is subdiveded across its operating width into various separately operating reed segments or sections which are controllable independently of one another.

6. Apparatus according to Claim 5, characterized in that the operating width is subdivided into edge segments, which act towards narrower edge weaving zones, and a central main segment.

7. Apparatus according to Claim 6, characterized in taht the main segment corresponds to the weaving width of the multilayer woven fabric.

8. Apparatus according to Claim 7, characterized in that after every weft isertion the weft yarn is beaten up by the edge segments.

9. Appparatus according to Claim 8, characterized in that the edge segments on both sides beat up synchronously.

10. Fabric produced by one or more of the preceding process claims, characterized by lateral edge areas comprising warp threads made of an isensitive material and central areas comprising warp threads made of a high-tenacity material more sensitive to fracture, the inserted wefts being beaten up in the edge areas after every weft insertion and at least some of the weft threads lying in the central area in a common shed.

11. Fabric according to Claim 10, characterized in that the lateral edge areas have been woven two-dimensionally and the central area has been woven three-dimensionally.

## Revendications

1. Procédé de fabrication de tissus, en particulier de tissus à plusieurs couches, sur un métier à tisser, en particulier par utilisation de matériaux très délicats tels que fibres de carbone, fibres de verre, aramide, ou autres filaments techniques, cha- ractérisé en ce que les duitages se situent au-dessus de 20 duites par cm, les duites individuelles ne sont pas ourlées et l'ourlet est exécuté en premier lieu chaque fois d'après la texture du tissu à partir de plusieurs groupes de duites se composant de plusieurs duites et déterminables en nombre.

2. Procédé selon la revendication 1, caractérisé en ce que plusieurs duites d'un groupe sont introduites dans la même nappe de tissus.

3. Procédé selon la revendication 1, caractérisé en ce que, par un équipement du métier à tisser, les zones de lisière latérales du tissu contiennent des fibres de chaîne en matériau non délicat et dans ces zones produit un ourlet après chaque insertion de duite au moyen de sections partielles commandable du peigne réalisé en plusieurs parties.

4. Dispositif pour la réalisation du procédé selon la revendication 1, caractérisé en ce qu'entre l'arbre d'entraînement (1) et l'arbre d'entraînement du peigne (2) sont placés (2) deux accouplements (3) séparés tournant cependant de façon synchrone.

5. Dispositif selon la revendication 4, caractérisé en ce que la largeur de travail du peigne est répartie en divers segments de peigne (sections partielles) travaillant séparément, qui sont commanda- bles indépendamment les uns des autres.

6. Dispositif selon la revendication 5, caractérisé en ce que la largeur de travail est divisée en segments de lisière qui travaillent sur des zones de tissu de lisière plus étroites et en un segment principal se situant au milieu.

7. Dispositif selon la revendication 6, caractérisé en ce que le segment principal correspond à la largeur du tissu à plusieurs couches.

8. Dispositif selon la revendication 7, caractérisé en ce que par le segment de lisière on obtient un ourlet de duitage après chaque introduction de duite.

9. Dispositif selon la revendication 8, caractérisé en ce que les segments de lisière des deux côtés constituent l'ourlet.

10. Tissu fabriqué selon l'une ou plusieurs des revendications de procédé précédentes, caractérisé par des zones de lisières latérales comportant des fibres de chaîne en matériau résistant non délicat, les duites introduites dans les zones de lisière sont ourlées après chaque introduction de duite, et dans la zone médiane se trouve au moins une partie des fils de trame dans un peigne commun.

11. Tissu selon la revendication 10, caractérisé en ce que les zones de lisière latérales sont tissées bi- dimensionelles et la zone médiane est tissée tridimensionnelle.
